# EUROPÄISCHE PATENTSCHRIFT

(11) **EP 2 304 209 B1**
(45) Veröffentlichungstag und Bekanntmachung des Hinweises auf die Patenterteilung: **04.03.2020**
(21) Anmeldenummer: 09780502.2
(22) Anmeldetag: 13.07.2009
(51) Int. Cl.: F02D 41/14, F02D 41/00

(54) **BRENNKRAFTMASCHINE UND VERFAHREN ZUM BETREIBEN EINER SOLCHEN BRENNKRAFTMASCHINE**
INTERNAL COMBUSTION ENGINE AND METHOD FOR OPERATING AN INTERNAL COMBUSTION ENGINE OF SAID TYPE
MOTEUR À COMBUSTION INTERNE ET PROCÉDÉ POUR LE FAIRE FONCTIONNER

(30) Priorität: 14.07.2008 DE 102008033058
(43) Veröffentlichungstag der Anmeldung: 06.04.2011
(73) Patentinhaber: Vitesco Technologies GmbH, 30165 Hannover (DE)
(72) Erfinder: MAI, Wolfgang, 61476 Kronberg (DE); RODATZ, Paul, 84028 Landshut (DE); BIERL, Rudolf, 93055 Regensburg (DE); HEINRICH, Stephan, 84076 Pfeffenhausen (DE); WEIGL, Manfred, 93161 Viehhausen (DE); WILDGEN, Andreas, 93152 Nittendorf (DE)
(74) Vertreter: Waldmann, Georg Alexander
(86) Internationale Anmeldenummer: PCT/EP2009/058911
(87) Internationale Veröffentlichungsnummer: WO 2010/007019

(56) Entgegenhaltungen:
- EP-A- 1 094 306
- WO-A-2009/010102
- DE-A1- 10 327 978
- DE-A1- 19 509 310
- US-A- 5 823 171

## Beschreibung

Die Erfindung betrifft eine Brennkraftmaschine und ein Verfahren zum Betreiben einer Brennkraftmaschine.

Aus dem Treibstofftank eines Kraftfahrzeugs, in dem beispielsweise Benzin gelagert ist, können Abgase austreten, die sich aus dem Treibstoff lösen. Leicht flüchtige Kohlenwasserstoffe können sich bei hohen Außentemperaturen oder durch Erschütterungen des Treibstofftanks während der Fahrt aus dem Treibstoff lösen und als Gas den Treibstofftank verlassen. Um dem entgegenzuwirken, können Treibstofftanks gasdicht abgeschlossen werden. Die flüchtigen Kohlenwasserstoffe werden dann in einem Speicher zwischengespeichert und können der Ansaugluft des Verbrennungsmotors zugeführt werden. Wenn nicht oder nicht ausreichend genau bekannt ist, wie viel Kohlenwasserstoffe in der Ansaugluft gelöst sind, kann nicht genau genug gesteuert werden, wie viel weniger Kraftstoff eingespritzt werden muss, um ein möglichst optimales Kraftstoff-/Luft-Verhältnis zu erreichen. Dies führt zu einem erhöhten Treibstoffverbrauch des Verbrennungsmotors und gegebenenfalls auch zu schlechteren Abgaswerten.

Die DE 195 09 310 A1 offenbart ein Verfahren zur Entlastung eines Absorptionsspeichers einer Tankentlüftung bei Verbrennungsmotoren. Gasförmige Kraftstoffanteile aus dem Kraftstofftank gelangen in einen Absorptionsfilter und werden aus diesem mit Luft vermischt in den Ansaugtrakt des Verbrennungsmotors gesaugt. Ein Motorsteuergerät steuert für den eingegebenen Betriebszustand und die momentanen Betriebsparameter die Zumessung von Luft- und Kraftstoff für die Speisung des Verbrennungsmotors. Das aus dem Absorptionsfilter gesaugte Luft-Kraftstoff-Gemisch wird hinsichtlich seiner Menge und seines Kohlenwasserstoffanteiles kontinuierlich gemessen. Die gemessene Menge des Luft-Kraftstoff-Gemisches aus dem Absorptionsfilter und dessen Kohlenwasserstoffanteil wird bei der Zumessung von Luft- und Kraftstoffmenge entsprechend dem eingegebenen Betriebszustand und der momentanen Betriebsparameter des Verbrennungsmotors mindernd berücksichtigt.

Die EP 1 094 306 A1 offenbart einen thermischen Durchflusssensor, ein Verfahren und eine Vorrichtung zum Erkennen einer Flüssigkeit, und ein Verfahren und eine Vorrichtung zur Durchflussmessung.

Es ist eine Aufgabe der Erfindung, eine Brennkraftmaschine sowie ein Verfahren zum Betreiben einer Brennkraftmaschine anzugeben, die emissionsärmer und/oder sparsamer arbeitet.

Diese Aufgabe wird gelöst durch ein Verfahren mit den Merkmalen des Anspruchs 1 beziehungsweise einer Brennkraftmaschine mit den Merkmalen des Anspruchs 4.

Ein Verfahren zum Betreiben einer Brennkraftmaschine, die mindestens einen Sensor zur Messung eines Kohlenwasserstoffgehalts eines Gasstroms in einer Leitung aufweist, umfasst ein Ermitteln des Kohlenwasserstoffgehalts des durch die Leitung strömenden Gasstroms. Der Massenstrom des durch die Leitung strömenden Gasstroms wird ermittelt. Mindestens eine Stellvorrichtung zur Steuerung des Gasstroms durch eine Leitung wird abhängig von dem ermittelten Kohlenwasserstoffgehalt und dem ermittelten Massenstrom gesteuert. Die Stellvorrichtung weist mindestens ein Ventil auf, das an der Leitung angeordnet ist und das in Abhängigkeit von dem ermittelten Kohlenwasserstoffgehalt und dem ermittelten Massestrom gesteuert werden kann. Dadurch kann relativ genau gesteuert werden, wie viel Energie in Form von gasförmigen Kohlenwasserstoffen an den Verbrennungsmotor über die Ansaugluft geleitet wird.

Es kann mindestens ein Signal mindestens eines Halbleiterbauelements, das in dem mindestens einen Sensor integriert ist, ausgewertet werden. Der mindestens eine Sensor weist mindestens einen Temperatursensor auf. Mindestens ein Signal des mindestens einen Temperatursensors wird ausgewertet. Aus den Signalen wird relative einfach auf den Kohlenwasserstoffgehalt und den Massestrom rückgeschlossen.

Die Treibstoffzufuhr an einen Verbrennungsmotor kann abhängig von dem ermittelten Kohlenwasserstoffgehalt und dem ermittelten Massenstrom gesteuert werden. Dadurch kann das Gemisch aus Treibstoff und gasförmigen Kohlenwasserstoffen der Ansaugluft möglichst gut eingestellt werden.

Eine Brennkraftmaschine umfasst mindestens einen Sensor zur Messung eines Kohlenwasserstoffgehalts eines Gasstroms in einer Leitung. Die Brennkraftmaschine umfasst eine Auswerteeinrichtung zum Auswerten mindestens eines Signals des mindestens einen Sensors. Mindestens eine Stellvorrichtung zur Steuerung des Gasstroms durch die Leitung ist mit der Auswerteeinrichtung gekoppelt und wird von der Auswerteeinrichtung in Abhängigkeit der ausgewerteten Signale gesteuert.

Der mindestens eine Sensor weist mindestens ein Heizelement zum Aufheizen eines Gasstroms und mindestens einen Temperatursensor auf. Der mindestens eine Sensor kann mindestens einen ersten und einen zweiten Temperatursensor aufweisen, wobei das mindestens eine Heizelement zwischen dem ersten Temperatursensor und dem zweiten Temperatursensor angeordnet ist. In diesem Aufbau wird relativ genau auf den Kohlenwasserstoffgehalt und dem Massenstrom rückgeschlossen.

Die Stellvorrichtung ist an der Leitung angeordnet. Die Stellvorrichtung fasst ein in Abhängigkeit des ermittelten Kohlenwasserstoffgehalts und des ermittelten Massenstromes taktgesteuertes Ventil um. So ist die Steuerung des Gasstroms durch die Leitung relativ kostengünstig und genau realisierbar.

Die Auswerteeinheit kann Teil einer Motorsteuerung zum Betrieb der Brennkraftmaschine sein.

Weitere Merkmale, Vorteile und Weiterbildungen ergeben sich aus den nachfolgenden in Verbindung mit den Figuren 1 bis 4 erläuterten Beispielen. Es zeigen:
- Figur 1: eine schematische Darstellung einer Brennkraftmaschine,
- Figur 2: eine schematische Darstellung eines Sensors und eines Ventils in einer Leitung,
- Figur 3: eine schematische Darstellung eines Sensors gemäß einer vom Erfindungsgegenstand abweichenden Ausführungsform,
- Figur 4: ein Ablaufdiagramm eines Verfahrens.

Figur 1 zeigt eine Brennkraftmaschine 100, die einen Treibstofftank 104, einen Verbrennungsmotor 112 sowie einen Kohlenwasserstofftank 106 aufweist. In dem Treibstofftank 104 ist Treibstoff 105 gelagert. Gasförmige Kohlenwasserstoffe 107 können über eine Leitung 108, die mit dem Treibstofftank 104 und dem Kohlenwasserstofftank 106 gekoppelt ist, aus dem Treibstofftank 104 in den Kohlenwasserstofftank 106 geleitet werden. Der Kohlenwasserstofftank ist über eine Leitung 109 mit dem Verbrennungsmotor 112 gekoppelt, insbesondere dem Ansaugtrakt des Verbrennungsmotors.

Die Leitung 109 weist ein Ventil 102 sowie eine Mehrzahl von Kohlenwasserstoffsensoren 101 auf. Die Kohlenwasserstoffsensoren sind eingerichtet, einen Kohlenwasserstoffgehalt eines Gasstroms zu messen. Die Kohlenwasserstoffsensoren können zudem den Massenstrom der Kohlenwasserstoffe in dem Gasstrom messen. Es kann auch lediglich ein Kohlenwasserstoffsensor angeordnet sein, es können auch weitere Kohlenwasserstoffsensoren angeordnet sein, beispielsweise am Kohlenwasserstofftank 106. Die Kohlenwasserstoffsensoren können auch an weiteren Leitungen angeordnet sein, beispielsweise an der Leitung 108. Das Ventil ist eingerichtet, den Gasstrom an den Verbrennungsmotor zu unterbrechen. Der Gasstrom durch die Leitung 109 kann von dem Ventil 102 gesteuert werden. Es können auch mehrere Ventile angeordnet sein, beispielsweise zwei oder mehr Ventile. Auch an weiteren Leitungen können Ventile angeordnet sein, beispielsweise an der Leitung 108.

Das Ventil 102 ist über eine elektrische Leitung 111 mit einer Motorsteuerung 103 gekoppelt. Die Sensoren 101 sind über eine elektrische Leitung 110 mit der Motorsteuerung gekoppelt. Die Motorsteuerung 103, die eine Auswerteeinrichtung 114 aufweist, steuert die Ventile und kann Signale der Sensoren auswerten.

Der Treibstoff 105 kann über eine Kraftstofffördereinheit über Kraftstoffleitungen zum Verbrennungsmotor 112 geführt werden, wo er über Einspritzventile 115 in den Ansaugtrakt eingespritzt wird und im Verbrennungsmotor zur Verbrennung kommt. Die Abgase des Verbrennungsprozesses werden durch einen Abgasstrang vom Motor weg gefördert. Im Abgasstrang ist eine Lambdasonde 116 angeordnet, die ein Verhältnis von Luft zu Treibstoff bestimmen kann. Dazu misst die Lambdasonde den Restsauerstoffgehalt im Abgas.

Aus dem Treibstoff 105, beispielsweise ein Benzin, verflüchtigen sich Kohlenwasserstoffe, beispielsweise Methan, Butan oder Propan. Die verschiedenen Kohlenwasserstoffketten weisen unterschiedliche Verdampfungstemperaturen auf, so dass abhängig von der Außentemperatur unterschiedliche Kohlenwasserstoffe aus dem flüssigen Treibstoff 105 ausgelöst werden. Je höher die Außentemperatur und damit die Temperatur des Treibstoffs 105 desto mehr Kohlenwasserstoffe gehen in die Gasphase über. Der Tank 104, in dem der Treibstoff 105 gelagert ist, ist gasdicht ausgeführt. Der Tankdeckel schließt einen Einfüllstutzen des Treibstofftanks gasdicht ab. Das kohlenwasserstoffhaltige Gasgemisch, das sich in den Tank 104 bildet, wird über die Leitung 108 in den Kohlenwasserstofftank 106 geführt.

Der Kohlenwasserstofftank kann ein Aktivkohlespeicherelement enthalten. Die ausgedampften Kohlenwasserstoffe werden von der Aktivkohle aufgenommen, gespeichert und bei Bedarf wieder abgegeben. Wenn der Kohlenwasserstofftank eine gewisse Menge an Kohlenwasserstoffen aufgenommen hat, kann er über die Leitung 109 entleert werden. Dazu wird in den Kohlenwasserstofftank von außen über ein Ventil 113 Luft eingeblasen, die die Kohlenwasserstoffe aufnimmt. Die kohlenwasserstoffhaltige Luft kann als Ansaugluft für den Verbrennungsmotor 112 verwendet werden und damit zur Verbrennung im Motor beitragen.

Da durch die Kohlenwasserstoffe in der Ansaugluft dem Verbrennungsmotor eine gewisse Energiemenge zugeführt wird, kann über die Einspritzventile 115 entsprechend weniger Treibstoff eingespritzt werden. Zur Regelung dieses Verhältnisses werden der Kohlenwasserstoffgehalt der zugeführten Luft und der Massestrom durch die Leitung 109 über die Kohlenwasserstoffsensoren gemessen.

Die Sensoren zur Messung eines Kohlenwasserstoffgehalts weisen beispielsweise ein Heizelement zum Aufheizen eines Gasstroms und einen Temperatursensor auf. Beispielsweise ist der Sensor auf einem Siliziumchip integriert. Der am Sensorelement vorbeiströmende Gasstrom wird aufgeheizt und anhand von Signalen des Temperatursensors, die von der Motorsteuerung insbesondere der Auswerteeinheit ausgewertet werden, kann die Wärmeleitfähigkeit beziehungsweise die Wärmekapazität des vorbeiströmenden Gases ermittelt werden. Daraus kann die Konzentration des Kohlenwasserstoffs in dem Gasstrom ermittelt werden, da diese proportional zu Wärmeleitfähigkeit beziehungsweise Wärmekapazität des Gases ist. Zudem kann der Massenstrom des durch die Leitung strömenden Gasstroms ermittelt werden.

Der Kohlenwasserstoffsensor kann auch mindestens eine Ultraschallquelle und mindestens einen Ultraschallempfänger aufweisen. Diese Sensoren sind so in der Leitung 109 angeordnet, dass Ultraschall durch den Gasstrom geschickt werden kann und von der Ultraschallquelle zum Ultraschallempfänger läuft. Ultraschall kann einmal in eine der Richtung des Gasstroms entgegengesetzte Richtung und einmal gleichgerichtet mit der Richtung des Gasstroms ausgesendet werden. Daraus kann auf eine Schallgeschwindigkeit in dem Gasgemisch und auf die Mediengeschwindigkeit geschlossen werden. Daraus kann auf den Kohlenwasserstoffgehalt und dem Massenstrom des Gasstroms geschlossen werden. Die mindestens eine Ultraschallquelle 301 und der mindestens einen Ultraschallempfänger 303 können auch als ein einziges Bauelement ausgeführt sein. Ein solcher Ultraschallwandler ist eingerichtet, als Antwort auf elektrische Signale Ultraschallwellen zu erzeugen. Er ist auch eingerichtet, aus empfangenen Ultraschallwellen elektrische Signale zu erzeugen. Der Ultraschallwandler kann elektrische Signale in akustische Signale wandeln und er kann akustische Signale in elektrische Signale wandeln.

Die Auswerteeinheit 114 wertet die Signale der Sensoren aus, so dass die Konzentration an Kohlenwasserstoffen und der Massenstrom des Gasstroms durch die Leitung 109 bekannt ist. Damit ist bekannt, wie viel Energie in Form von gasförmigen Kohlenwasserstoffen dem Verbrennungsmotor 112 zugeführt wird. Die Motorsteuerung 103 steuert die Einspritzventile 115 entsprechend, so dass weniger Treibstoff eingespritzt wird, wenn mehr Kohlenwasserstoff über die Ansaugluft zugeführt wird. Die Menge an gasförmigem Kohlenwasserstoff kann über das Ventil 102 gesteuert werden. Das Ventil 102 wird beispielsweise über pulsweitenmodulierte Signale von der Motorsteuerung gesteuert. Das Ventil kann in Abhängigkeit mindestens eines Signals der Auswerteeinheit taktsteuerbar sein. Durch die Sensoren, die in Strömungsrichtung des Gasstroms dem Ventil 102 nachgeordnet sind, kann ermittelt werden, wie viel gasförmige Kohlenwasserstoffe durch das Ventil gelangen. Daraus kann auch der genaue Öffnungszeitpunkt des Ventils ermittelt werden. Der Aktivkohlefilter kann relativ schnell entleert werden, da die Steuerung relativ schnell arbeitet, insbesondere im Vergleich mit einer Steuerung, die auf Daten der Lambdasonde beruht.

Die Menge an Treibstoff, die über die Einspritzventile 115 in den Verbrennungsmotor eingespritzt wird, wird nicht auf Grundlage von statischen Kennfeldern, die in der Motorsteuerung abgespeichert sind, gesteuert, sondern direkt durch die Sensoren und die Auswerteeinrichtung 114 bestimmt. Das Ventil 102 wird anhand dieser Daten angesteuert. So können auch Fertigungstoleranzen und Alterungseffekte des Ventils in der Steuerung des Ventils und der Steuerung anderer Bauteile, beispielsweise der Einspritzventile 115, berücksichtigt werden.

Figur 2 zeigt einen Sensor 200 und ein Ventil 204, die in einer Leitung 206 angeordnet sind. In der Leitung 206 wird ein Gas 205 geführt. Der Sensor 200 weist einen Temperatursensor 201 und einen weiteren Temperatursensor 203 auf, die jeweils auf einer Seite eines Heizelements 202 angeordnet sind. Der Sensor 200 ist eingerichtet, die Konzentration von Kohlenwasserstoff in dem Gas 205 zu messen. Der Sensor 200 ist weiterhin eingerichtet, den Massestrom von Kohlenwasserstoff in dem Gas 205 durch die Leitung 206 zu messen. Durch das Ventil 204 kann der Gasstrom durch die Leitung 206 gesteuert werden. Der Sensor 200 kann mit einer Auswerteeinrichtung gekoppelt sein, die beispielsweise Teil einer Motorsteuerung zum Betrieb einer Brennkraftmaschine ist.

Der Sensor 200 ist beispielsweise auf einem Siliziumsubstrat integriert und kann weitere Elemente umfassen, beispielsweise eine Auswerteschaltung oder einen Analog-Digital-Wandler. Der Temperatursensor 201 und der Temperatursensor 203 können jeweils mehrere Temperaturfühler zum Messen einer Temperatur aufweisen. Das an dem Sensor 200 vorbeiströmende Gas 205 wird von dem Heizelement 202 definiert aufgeheizt. Der Temperatursensor 201, der stromaufwärts des Heizelements angeordnet ist, erfasst die Temperatur des Gasstroms bevor der Gasstrom aufgeheizt wird. Der weitere Temperatursensor 203, der stromabwärts des Heizelements 202 angeordnet ist, erfasst die Temperatur des aufgeheizten Gases. Über eine Differenz dieser Temperaturen kann auf die Wärmekapazität des Gases geschlossen werden. Aus der Summe dieser Temperaturen kann auf die Wärmeleitfähigkeit des Gases geschlossen werden. Daraus kann der Gehalt an Kohlenwasserstoffen im Gas 205 und der Massenstrom durch die Leitung 206 berechnet werden.

Abhängig von diesen Daten kann das Ventil 204 gesteuert werden. Das Ventil 204 kann mit einer Motorsteuerung zum Betrieb einer Brennkraftmaschine, insbesondere der Auswerteeinrichtung der Motorsteuerung, gekoppelt sein. Das Ventil 204 wird in Abhängigkeit der ermittelten Kohlenwasserstoffkonzentration und der von dem Sensor ermittelten Masse an Kohlenwasserstoffen im Gasstrom gesteuert. Beispielsweise wird das Ventil über ein Pulsweiten moduliertes Signal gesteuert. Das Ventil 204 kann ein getaktetes Ventil sein, das beispielsweise mit einer Frequenz von 20 Hz getaktet ist. Über den Sensor 200 kann sehr genau festgestellt werden, wann und wie viel Kohlenwasserstoffe durch die Leitung 206 strömen. Durch den Sensor 200 kann sehr genau festgestellt werden, wann und wieweit das Ventil 204 geöffnet ist. Durch die Daten des Sensors 200 kann die Motorsteuerung beziehungsweise die Auswerteeinrichtung die Menge an Energie, die durch den Gasstrom bereitgestellt wird, möglichst exakt messen. Diese Information kann wiederum verwendet werden zur Steuerung des Ventils 204 und zur Steuerung von Einspritzventilen der Brennkraftmaschine, um das Verhältnis von Treibstoff zu Gas möglichst optimal zu steuern.

Figur 3 zeigt eine vom Erfindungsgegenstand abweichende Ausführung eines Kohlenwasserstoffsensors 300. Der Sensor 300 weist eine Ultraschallquelle 301 auf, die ebenfalls als Ultraschallempfänger dienen kann. Der Sensor weist eine weitere Ultraschallquelle 303 auf, die ebenfalls als Ultraschallempfänger dienen kann. Die Ultraschallquellen 301 und 303 sind in einem definierten Abstand zueinander in einer Leitung 306 angeordnet. Durch die Leitung 306 strömt kohlenwasserstoffhaltiges Gas 305. An der Leitung ist ein Ultraschallreflektor 302 angeordnet. Die Ultraschallquellen und Empfänger können auch gegenüber liegend angeordnet sein, so dass kein Schallreflektor nötig ist.

Von der Ultraschallquelle 301 wird ein Ultraschallimpuls ausgesendet, der über den Ultraschallreflektor 302 zum weiteren Ultraschallempfänger 303 gesendet wird. Die dabei benötigte Laufzeit kann von einer Auswerteeinrichtung gemessen werden. Nachdem der Ultraschallpuls von der ersten Ultraschallquelle 301 über den Ultraschallreflektor 302 zum weiteren Ultraschallempfänger 303 gelaufen ist, wird der weitere Ultraschallempfänger als Ultraschallquelle genützt. Die Ultraschallquelle 303 sendet einen Ultraschallimpuls aus, der in eine Richtung gegen den Gasstrom über den Ultraschallreflektor 302 zum ersten Schallempfänger 301 läuft. Die dazu benötigte Laufzeit wird von der Auswerteeinrichtung gemessen.

Aus den gemessenen Laufzeiten zwischen den Ultraschallquellen und Ultraschallempfängern lässt sich die Schallgeschwindigkeit in dem Gasgemisch 305 und die Geschwindigkeit bestimmen, mit der das Gasgemisch durch die Leitung strömt. Dazu kann eine Summenlaufzeit und eine Differenzlaufzeit gebildet werden. In Abhängigkeit der ermittelten Daten kann mindestens ein Ventil gesteuert werden und dadurch der Gasstrom durch die Leitung 306 gesteuert werden. In Abhängigkeit dieser Daten kann auch mindestens ein Einspritzventil eines Verbrennungsmotors gesteuert werden. Durch die ermittelten Daten kann ein genaues Verhältnis von Treibstoff zu Gas in den Brennkammern des Verbrennungsmotors eingestellt werden.

In einem ersten Schritt S1 eines Verfahrens zum Betreiben einer Brennkraftmaschine wie in Figur 4 gezeigt, erfolgt der Start, der zeitnah zu einem Start der Brennkraftmaschine sein kann. In einem zweiten Schritt S2 wird der Kohlenwasserstoffgehalt eines durch eine Leitung strömenden Gasstroms ermittelt. In dem Schritt S2 wird zudem der Massenstrom des durch die Leitung strömenden Gasstroms ermittelt. In einem dritten Schritt S3 wird mindestens eine Stellvorrichtung abhängig von dem ermittelten Kohlenwasserstoffgehalt und dem ermittelten Massenstrom gesteuert. Die Stellvorrichtung kann ein Ventil umfassen, das in Abhängigkeit von einem pulsweiten modulierten Signal einer Auswerteeinrichtung taktsteuerbar ist. In Schritt S3 kann ein Ventil gesteuert werden, so dass steuerbar ist, wie viel gasförmiger Kohlenwasserstoff der Brennkraftmaschine zugeführt wird. In Schritt S3 kann die Treibstoffzufuhr an den Verbrennungsmotor gesteuert werden. Das Steuern der Treibstoffzufuhr ist abhängig von dem ermittelten Kohlenwasserstoffgehalt und dem ermittelten Massenstrom. Zwischen dem Schritt S2 und dem Schritt S3 besteht eine ständige Rückkopplung. Das Ventil kann abhängig von dem ausgewerteten Signal des Sensors gesteuert werden. Der Sensor kann das Steuern des Ventils überprüfen, indem er den Kohlenwasserstoffgehalt und den Massenstrom des Gasstroms stromabwärts des Ventils misst. Dadurch kann die Funktionsfähigkeit des Ventils kontrolliert werden, indem die gemessen Daten mit gespeicherten Soll-Daten verglichen werden.

## Patentansprüche

1. Verfahren zum Betreiben einer Brennkraftmaschine (100), die mindestens einen Sensor (101) zur Messung eines Kohlenwasserstoffgehalts eines Gasstroms in einer Leitung (109) aufweist, umfassend:
- Ermitteln des Kohlenwasserstoffgehalts des durch die Leitung (109) strömenden Gasstroms;
- Ermitteln des Massenstroms des durch die Leitung (109) strömenden Gasstroms;
- Steuern mindestens einer Stellvorrichtung (102), die ein Ventil umfasst, das an der Leitung (109) angeordnet ist, zur Steuerung des Gasstroms durch die Leitung, abhängig von dem ermittelten Kohlenwasserstoffgehalt und dem ermittelten Massenstrom,
- Auswerten mindestens eines Signals mindestens eines Temperatursensors (203), den der mindestens eine Sensor (101; 200) aufweist, wobei aus dem mindestens einen Signal der Kohlenwasserstoffgehalt und der Massenstrom ermittelt werden.

2. Verfahren nach Anspruch 1, umfassend: Auswerten mindestens eines Signals mindestens eines Halbleiterbauelements, das in dem mindestens einen Sensor (101) integriert ist.

3. Verfahren nach Anspruch 1 oder 2, umfassend: Steuern der Treibstoffzufuhr an einen Verbrennungsmotor (112), abhängig von dem ermittelten Kohlenwasserstoffgehalt und dem ermittelten Massenstrom.

4. Brennkraftmaschine (100), umfassend:
- mindestens einen Sensor (101) zur Messung eines Kohlenwasserstoffgehalts eines Gasstroms in einer Leitung (109);
- eine Auswerteeinrichtung (114) zum Auswerten mindestens eines Signals des mindestens einen Sensors (101; 200) ;
- mindestens eine Stellvorrichtung (102) zur Steuerung des Gasstroms durch die Leitung (109), die mit der Auswerteeinrichtung gekoppelt ist und von der Auswerteeinrichtung in Abhängigkeit der ausgewerteten Signale gesteuert wird, bei der der mindestens eine Sensor (101; 200) mindestens ein Heizelement (202) zum Aufheizen eines Gasstroms und mindestens einen Temperatursensor (203) aufweist, wobei der mindestens eine Sensor (101; 200) ausgebildet ist zum Ermitteln des Kohlenwasserstoffgehalts und des Massenstroms, und wobei die Stellvorrichtung (102) ein in Abhängigkeit des ermittelten Kohlenwasserstoffgehalts und des ermittelten Massenstromes taktgesteuertes Ventil umfasst, das an der Leitung angeordnet ist.

5. Brennkraftmaschine nach Anspruch 4, bei der der mindestens eine Sensor (101; 200) mindestens einen ersten (201) und einen zweiten (203) Temperatursensor aufweist, wobei das mindestens eine Heizelement (202) zwischen dem ersten Temperatursensor (201) und dem zweiten Temperatursensor (203) angeordnet ist.

6. Brennkraftmaschine nach einem der Ansprüche 4 bis 5, bei der die Auswerteeinheit (114) Teil einer Motorsteuerung (105) zum Betrieb der Brennkraftmaschine ist.

## Claims

1. Method for operating an internal combustion engine (100), which has at least one sensor (101) for measuring a hydrocarbon content of a gas flow in a line (109), comprising:
- determining the hydrocarbon content of the gas flow flowing through the line (109);
- determining the mass flow rate of the gas flow flowing through the line (109);
- controlling at least one actuating device (102), which comprises a valve which is arranged on the line (109), for controlling the gas flow through the line, dependent on the hydrocarbon content determined and the mass flow rate determined,
- evaluating at least one signal of at least one temperature sensor (203) that the at least one sensor (101; 200) has, the hydrocarbon content and the mass flow rate being determined from the at least one signal.

2. Method according to Claim 1, comprising: evaluating at least one signal of at least one semiconductor device which is integrated in the at least one sensor (101).

3. Method according to Claim 1 or 2, comprising: controlling the fuel supply to an engine (112), dependent on the hydrocarbon content determined and the mass flow rate determined.

4. Internal combustion engine (100), comprising:
- at least one sensor (101) for measuring a hydrocarbon content of a gas flow in a line (109);
- an evaluating device (114) for evaluating at least one signal of the at least one sensor (101; 200);
- at least one actuating device (102) for controlling the gas flow through the line (109), which is coupled to the evaluating device and is controlled by the evaluating device in dependence on the signals evaluated,
in which the at least one sensor (101; 200) has at least one heating element (202) for heating up a gas flow and at least one temperature sensor (203), the at least one sensor (101; 200) being designed for determining the hydrocarbon content and the mass flow rate and the actuating device (102) comprising a valve which is clock-controlled in dependence on the hydrocarbon content determined and the mass flow rate determined and which is arranged on the line.

5. Internal combustion engine according to Claim 4, in which the at least one sensor (101; 200) has at least a first (201) and a second (203) temperature sensor, the at least one heating element (202) being arranged between the first temperature sensor (201) and the second temperature sensor (203) .

6. Internal combustion engine according to one of Claims 4 to 5, in which the evaluation unit (114) is part of an engine control module (105) for operating the internal combustion engine.

## Revendications

1. Procédé de fonctionnement d'un moteur à combustion interne (100) comportant au moins un capteur (101) destiné à mesurer la teneur en hydrocarbures d'un flux de gaz dans un conduit (109), le procédé comprenant les étapes suivantes :
- déterminer la teneur en hydrocarbures du flux de gaz s'écoulant à travers le conduit (109) ;
- déterminer le débit massique du flux de gaz s'écoulant à travers le conduit (109) ;
- commander au moins un dispositif de réglage (102) comprenant une vanne disposée au niveau du conduit (109) pour commander le flux de gaz à travers le conduit en fonction de la teneur en hydrocarbures déterminée et du débit massique déterminé,
- évaluer au moins un signal d'au moins un capteur de température (203) que l'au moins un capteur (101 ; 200) comporte, la teneur en hydrocarbures et le débit massique étant déterminés à partir de l'au moins un signal.

2. Procédé selon la revendication 1, comprenant l'étape suivante : évaluer au moins un signal d'au moins un élément à semi-conducteur intégré dans l'au moins un capteur (101).

3. Procédé selon la revendication 1 ou 2, comprenant l'étape suivante : commander l'alimentation en carburant d'un moteur à combustion interne (112) en fonction de la teneur en hydrocarbures déterminée et du débit massique déterminé.

4. Moteur à combustion interne (100), comprenant :
- au moins un capteur (101) destiné à mesurer la teneur en hydrocarbures d'un flux de gaz dans un conduit (109) ;
- une unité d'évaluation (114) destiné à évaluer au moins un signal de l'au moins un capteur (101, 200) ;
- au moins un dispositif de réglage (102) destiné à commander le flux de gaz à travers le conduit (109) et couplé à l'unité d'évaluation et commandé par l'unité d'évaluation en fonction des signaux évalués,
l'au moins un capteur (101 ; 200) comportant au moins un élément chauffant (202) destiné à chauffer un flux de gaz et au moins un capteur de température (203), l'au moins un capteur (101 ; 200) étant conçu pour déterminer la teneur en hydrocarbures et le débit massique, et le dispositif de réglage (102) comprenant une vanne disposée au niveau du conduit commandée de manière synchronisée en fonction de la teneur en hydrocarbures déterminée et du débit massique déterminé.

5. Moteur à combustion interne selon la revendication 4, l'au moins un capteur (101 ; 200) comportant au moins un premier (201) et un deuxième (203) capteur de température, l'au moins un élément chauffant (202) étant disposé entre le premier capteur de température (201) et le deuxième capteur de température (203).

6. Moteur à combustion interne selon l'une des revendications 4 et 5, l'unité d'évaluation (114) faisant partie d'une commande de moteur (105) destinée à faire fonctionner le moteur à combustion interne.
